# EUROPÄISCHE PATENTSCHRIFT

(11) **EP 3 713 808 B1**
(45) Veröffentlichungstag und Bekanntmachung des Hinweises auf die Patenterteilung: **24.11.2021**
(21) Anmeldenummer: 18833882.6
(22) Anmeldetag: 21.12.2018
(51) Int. Cl.: B61J 3/02

(54) **VERFAHREN ZUM BETREIBEN EINER RANGIERTECHNISCHEN ABLAUFANLAGE SOWIE STEUEREINRICHTUNG FÜR EINE RANGIERTECHNISCHE ABLAUFANLAGE**
METHOD FOR OPERATING A HUMP-SHUNTING SYSTEM, AND CONTROLLER FOR A HUMP-SHUNTING SYSTEM
PROCÉDÉ POUR FAIRE FONCTIONNER UNE INSTALLATION DE TRIAGE PAR GRAVITÉ ET SYSTÈME DE COMMANDE POUR UNE INSTALLATION DE TRIAGE PAR GRAVITÉ

(30) Priorität: 19.01.2018 DE 102018200867
(43) Veröffentlichungstag der Anmeldung: 30.09.2020
(73) Patentinhaber: Siemens Mobility GmbH, 81739 München (DE)
(72) Erfinder: BAMESBERGER, Alfred, 38114 Braunschweig (DE); FISCHER, Andreas, 38173 Sickte (DE); GEMEINER, Holger, 38102 Braunschweig (DE); HAHN, Stefan, 38114 Braunschweig (DE)
(74) Vertreter: Deffner, Rolf
(86) Internationale Anmeldenummer: PCT/EP2018/086560
(87) Internationale Veröffentlichungsnummer: WO 2019/141495

(56) Entgegenhaltungen:
- AT-B- 266 209
- DE-A1- 19 600 187
- DE-A1-102011 079 501
- DE-A1-102015 202 429
- US-A- 3 993 270

## Beschreibung

Verfahren zum Betreiben einer rangiertechnischen Ablaufanlage sowie Steuereinrichtung für eine rangiertechnische Ablaufanlage

In rangiertechnischen Ablaufanlagen werden Wagen oder Wagengruppen, die auch als Abläufe bezeichnet werden, unter Nutzung der auf die Abläufe wirkenden Schwerkraft aus einem Berggleis in unterschiedliche Richtungsgleise sortiert. Im Sinne der Effizienz und Zuverlässigkeit erfolgt hierbei üblicherweise eine weitgehende Automatisierung des Betriebs der Ablaufanlage. Ein zu diesem Zwecke geeignetes automatisches Steuerungssystem ist beispielsweise aus der Firmenveröffentlichung "Automatisierungssystem für Zugbildungsanlagen Trackguard Cargo MSR32 - Mehr Effizienz und Sicherheit im Güterverkehr", Bestell-Nr.: A19100-V100-B898-V2, Siemens AG 2012 bekannt. Dabei erfolgt eine automatische Geschwindigkeitsbeeinflussung der Abläufe durch eine entsprechende Steuerung einer Talbremse (sowie, sofern vorhanden, einer Bergbremse) insbesondere derart, dass die Einlaufgeschwindigkeit der Abläufe in die nächste Bremsstaffel beziehungsweise Bremsenstaffel in Form einer Richtungsgleisbremse einen Schwellenwert nicht überschreitet, der beispielsweise bei ca. 4 m/s liegen kann. Hierdurch wird sichergestellt, dass durch die am Anfang des jeweiligen Richtungsgleises angeordnete Richtungsgleisbremse unter allen in der Praxis üblicherweise auftretenden Umständen ein ausreichendes Abbremsen der Abläufe möglich ist. Zum technischen Umfeld wird weiterhin auf die AT 266 209 B verwiesen.

Der vorliegenden Erfindung liegt die Aufgabe zugrunde, ein Verfahren zum Betreiben einer rangiertechnischen Ablaufanlage anzugeben, durch das die Rangierqualität weiter erhöht wird und Störungen im Ablaufbetrieb vermieden beziehungsweise reduziert werden.

Diese Aufgabe wird erfindungsgemäß gelöst durch ein Verfahren zum Betreiben einer rangiertechnischen Ablaufanlage, wobei durch eine Steuereinrichtung der Ablaufanlage für einen Ablauf in Form eines ablaufenden Wagens oder einer ablaufenden Wagengruppe erkannt wird, dass zwischen zumindest einem Rad des Ablaufs und einem Bremsbalken einer Gleisbremse eine im Vergleich zu einem Normalfall reduzierte Reibung vorliegt oder zu erwarten ist, hieraufhin zumindest ein reduzierter Wert für eine Soll-Auslaufgeschwindigkeit aus der Gleisbremse bestimmt wird und/oder für zumindest eine talwärts gelegene weitere Gleisbremse eine erhöhte Bremskraft oder zumindest ein reduzierter Wert für eine Soll-Auslaufgeschwindigkeit aus der weiteren Gleisbremse bestimmt wird, und die Gleisbremse unter Berücksichtigung des zumindest einen reduzierten Wertes für die Soll-Auslaufgeschwindigkeit aus der Gleisbremse gesteuert wird und/oder die zumindest eine weitere Gleisbremse unter Berücksichtigung der erhöhten Bremskraft oder des zumindest einen reduzierten Wertes für die Soll-Auslaufgeschwindigkeit aus der weiteren Gleisbremse gesteuert wird.

In der Praxis hat sich gezeigt, dass es in rangiertechnischen Ablaufanlagen, die auch als Zugbildungsanlagen bezeichnet werden, durch diverse Umwelteinflüsse, wie beispielsweise Schmutz oder Witterung, dazu kommen kann, dass der Reibbeiwert beziehungsweise Reibungskoeffizient zwischen einem Rad (oder mehreren Rädern) eines Ablaufs und Bremsbalken von eingesetzten Balkengleisbremsen stark reduziert beziehungsweise vermindert ist. Dies hat zur Folge, dass in einigen Fällen eine durch eine Steuereinrichtung in Form einer automatischen Ablaufsteuerung vorgegebene Soll-Auslaufgeschwindigkeit für die entsprechenden Abläufe nicht eingehalten werden kann. Dabei ist zu berücksichtigen, dass bei der Dimensionierung von Gleisbremsen üblicherweise ein minimal wirksamer Reibbeiwert beziehungsweise Reibungskoeffizient angenommen wird. Bei diesem minimalen Reibbeiwert handelt es sich allerdings nicht um den schlechtesten Reibbeiwert, der im Betrieb auftreten kann, da anderenfalls für den Normal- beziehungsweise Regelfall eine maßlose Überdimensionierung der betreffenden Gleisbremse erforderlich wäre. In der Praxis führt dies nun jedoch dazu, dass es in den genannten Sondersituationen, wie beispielsweise bei verschmierten Radbandagen oder extremen Witterungseinflüssen, durch eine entsprechende Überschreitung der Soll-Auslaufgeschwindigkeit aus der jeweiligen Gleisbremse zu Störungen im Ablaufprozess beziehungsweise Ablaufbetrieb kommen kann. Diese können sich beispielsweise in einer Minderung der Rangierqualität, Einholvorgängen oder Falschläufern äußern.

Um entsprechende Störungen vermeiden beziehungsweise zumindest reduzieren zu können, ist es zunächst erforderlich, entsprechende Abläufe beziehungsweise Räder derselben zu identifizieren, bei denen eine im Vergleich zum Normalfall reduzierte Reibung vorliegt oder zu erwarten ist. Demgemäß wird gemäß dem ersten Schritt des erfindungsgemäßen Verfahrens zum Betreiben einer rangiertechnischen Ablaufanlage durch eine Steuereinrichtung der Ablaufanlage für einen Ablauf in Form eines ablaufenden Wagens oder einer ablaufenden Wagengruppe erkannt, dass zwischen zumindest einem Rad des Ablaufs und einem Bremsbalken einer Gleisbremse ein im Vergleich zu einem Normalfall reduzierte Reibung vorliegt oder zu erwarten ist. Durch die Formulierung "vorliegt oder zu erwarten ist" wird hierbei zum Ausdruck gebracht, dass eine entsprechende reduzierte Reibung einerseits mittelbar oder unmittelbar detektiert werden kann, andererseits jedoch auch aufgrund entsprechender Anhaltspunkte eine solche reduzierte Reibung prognostiziert werden kann. Dies bedeutet insbesondere auch, dass die im Vergleich zum Normalfall (zu erwartende) reduzierte Reibung sowohl bereits vor dem eigentlichen jeweiligen Ablaufvorgang als auch während desselben erkannt werden kann. Als "Normalfall" kann hierbei beispielsweise ein Wertebereich dienen, der den jeweils größtmöglichen und kleinstmöglichen Reibbeiwert beschreibt, welcher im Rahmen der Planung und des Betriebs der Anlage zu berücksichtigen ist. Durch den entsprechenden Wertbereich werden somit insbesondere die Fälle umfasst, in denen keine der vorgenannten Sondersituationen vorliegt.

Gemäß dem zweiten Schritt des erfindungsgemäßen Verfahrens wird hieraufhin zumindest ein reduzierter Wert für eine Soll-Auslaufgeschwindigkeit aus der Gleisbremse bestimmt und/oder für zumindest eine (bezogen auf die Gleisbremse) talwärts gelegene weitere Gleisbremse eine erhöhte Bremskraft oder zumindest ein reduzierter Wert für eine Soll-Auslaufgeschwindigkeit aus der weiteren Gleisbremse bestimmt. Diesem Verfahrensschritt liegt die generelle Idee zugrunde, die Geschwindigkeit des aufgrund der reduzierten Reibung als (potenziell) problematisch erkannten Ablaufs möglichst frühzeitig zu reduzieren, d.h. den betreffenden Ablauf gemäß einem reduzierten Geschwindigkeitsprofil zu steuern. Dies zielt insbesondere darauf ab, nach schlussendlichem Durchlaufen der letzten Gleisbremse, d.h. beispielsweise einer Richtungsgleisbremse, eine Überschreitung der zulässigen beziehungsweise vorgesehenen Geschwindigkeit des Ablaufs zu vermeiden. Hierzu besteht einerseits die Möglichkeit, dass für die Gleisbremse zumindest ein reduzierter Wert für eine Soll-Auslaufgeschwindigkeit aus der Gleisbremse bestimmt beziehungsweise ermittelt wird. Dies gilt sowohl für den Fall, dass die vorliegende reduzierte Reibung bereits vorab erkannt worden ist, als auch für den Fall, dass diese erst während des Bremsvorgangs in der betreffenden Gleisbremse festgestellt wird. Zusätzlich oder alternativ hierzu besteht darüber hinaus die Möglichkeit, dass für die zumindest eine talwärts gelegene weitere Gleisbremse eine erhöhte Bremskraft oder zumindest ein reduzierter Wert für eine Soll-Auslaufgeschwindigkeit aus der weiteren Gleisbremse bestimmt wird.

Im Rahmen des erfindungsgemäßen Verfahrens kann es sich bei dem bestimmten zumindest einen reduzierten Wert für die Soll-Auslaufgeschwindigkeit aus der Gleisbremse und/oder der zumindest einen weiteren Gleisbremse einerseits um einen einzelnen Wert handeln. Andererseits kann der zumindest eine reduzierte Wert für die Soll-Auslaufgeschwindigkeit beispielsweise auch aus einer Mehrzahl diskreter Geschwindigkeitswerte oder einem durch eine obere sowie eine untere Soll-Auslaufgeschwindigkeit begrenzten Geschwindigkeitsbereich bestehen.

Gemäß dem dritten Schritt des erfindungsgemäßen Verfahrens wird die Gleisbremse unter Berücksichtigung des zumindest einen reduzierten Wertes für die Soll-Auslaufgeschwindigkeit aus der Gleisbremse gesteuert und/oder die zumindest eine weitere Gleisbremse unter Berücksichtigung der erhöhten Bremskraft oder des zumindest einen reduzierten Wertes für die Soll-Auslaufgeschwindigkeit aus der weiteren Gleisbremse gesteuert. Entsprechend den vorstehenden Ausführungen wird hierdurch sichergestellt, dass die Geschwindigkeit des Ablaufs möglichst früh in dem erforderlichen Umfang reduziert wird, um Störungen des Ablaufbetriebs zu vermeiden, die dadurch entstehen können, dass der Ablauf die Gleisbremse und/oder die weitere Gleisbremse beziehungsweise die weiteren Gleisbremsen mit einer erhöhten Auslaufgeschwindigkeit verlässt.

Das erfindungsgemäße Verfahren bietet den Vorteil, dass es für schlecht bremsbare Abläufe eine Anwendung eines Geschwindigkeitsprofils ermöglicht, das sicherstellt, dass eine unzulässig hohe Geschwindigkeit des Ablaufs vermieden wird. Mit anderen Worten wird aufgrund der zusätzlichen Information über das Vorliegen einer im Vergleich zum Normalfall reduzierten Reibung, d.h. eines besonders geringen Reibbeiwertes, eine Reduktion des geplanten beziehungsweise im Normalfall angewandten Geschwindigkeitsprofils vorgenommen. Vorteilhafterweise kann eine entsprechende Anpassung des Geschwindigkeitsprofils in Abhängigkeit von der jeweiligen Realisierung hierbei entweder bereits erfolgen, bevor der betreffende Ablauf die (erste) Gleisbremse erreicht hat, oder aber auch dynamisch während des Ablaufens des betreffenden Ablaufs, d.h. insbesondere nachdem der Ablauf die Gleisbremse erreicht hat. Im Ergebnis wird durch die zusätzliche Information über das Vorliegen der im Vergleich zum Normalfall reduzierten Reibung dabei eine optimale Ausnutzung der in den verschiedenen Gleisbremsen zur Verfügung stehenden Bremsreserven ermöglicht.

Vorteilhafterweise kann das erfindungsgemäße Verfahren derart ausgestaltet sein, dass mittels einer Sensoreinrichtung zumindest ein auf den Ablauf bezogener Messwert erfasst wird und das Vorliegen der reduzierten Reibung zwischen dem zumindest einem Rad des Ablaufs und dem Bremsbalken der Gleisbremse unter Berücksichtigung des zumindest einen Messwertes erkannt wird. Dies bietet den Vorteil, dass mittels der Sensoreinrichtung eine automatische Erkennung der reduzierten Reibung zwischen dem zumindest einem Rad des Ablaufs und dem Bremsbalken der Gleisbremse ermöglicht wird.

Gemäß einer weiteren besonders bevorzugten Ausführungsform des erfindungsgemäßen Verfahrens wird mittels der Sensoreinrichtung während des Bremsens des Ablaufs in der Gleisbremse zumindest ein auf den Ablauf bezogener Geschwindigkeitsmesswert erfasst und das Vorliegen der reduzierten Reibung zwischen dem zumindest einen Rad des Ablaufs und dem Bremsbalken der Gleisbremse unter Berücksichtigung des zumindest einen Geschwindigkeitsmesswertes erkannt. Dies ist vorteilhaft, da eine Geschwindigkeitsmessung eine zuverlässige Aussage dahingehend ermöglicht, wie stark der jeweilige Ablauf in der betreffenden Gleisbremse abgebremst wird. Vorzugsweise werden hierbei während des Bremsens des Ablaufs in der Gleisbremse mehrere Geschwindigkeitsmesswerte erfasst, um die Änderung der Geschwindigkeit ermitteln zu können. Vorteilhafterweise verfügen Gleisbremsen hierbei bereits über eine entsprechende Sensoreinrichtung zur Messung der Geschwindigkeit von Abläufen, um ein adaptives Abbremsen der Abläufe in der Gleisbremse zu ermöglichen.

Gemäß einer besonders bevorzugten Weiterbildung des erfindungsgemäßen Verfahrens wird der zumindest eine Geschwindigkeitsmesswert mittels einer zumindest ein Radargerät und/oder zumindest einen Radsensor umfassenden Sensoreinrichtung erfasst. Dies ist vorteilhaft, da mittels eines Radargeräts eine kontinuierliche Geschwindigkeitsmessung möglich ist. Alternativ oder zusätzlich hierzu kann eine entsprechende Geschwindigkeitsmessung in als solcher bekannter Art und Weise mittels zumindest einen Radsensors erfolgen, der jedoch lediglich eine punktuelle Geschwindigkeitsmessung erlaubt. Insbesondere eine Kombination zumindest eines Radargeräts mit zumindest einem Radsensor erlaubt in der Praxis eine zuverlässige und genaue Geschwindigkeitsmessung.

Vorzugsweise kann das erfindungsgemäße Verfahren weiterhin derart ausgestaltet sein, dass das Vorliegen der reduzierten Reibung zwischen dem zumindest einem Rad des Ablaufs und dem Bremsbalken der Gleisbremse erkannt wird, sofern bei einer von der Gleisbremse aufgebrachten Bremskraft keine entsprechende Verzögerung des Ablaufes festgestellt wird. Im Normalfall bewirkt eine von der Gleisbremse aufgebrachte Bremskraft eine entsprechende Verzögerung, d.h. Reduzierung der Geschwindigkeit, des betreffenden Ablaufs. Sofern dies nicht der Fall ist, d.h. beispielsweise trotz steigender Bremsstufe keine entsprechende Geschwindigkeitsreduzierung beobachtet wird, so kann darauf geschlossen werden, dass eine reduzierte Reibung zwischen zumindest einem Rad des Ablaufs und dem Bremsbalken der betreffenden Gleisbremse vorliegt. Konkret kann dies beispielsweise derart realisiert werden, dass durch eine starke Abweichung zwischen einer Normalverzögerung bei einer bestimmten Bremsstufe und einer deutlich reduzierten Ist-Verzögerung bei dieser Bremsstufe auf das Vorliegen der reduzierten Reibung zwischen dem zumindest einem Rad des Ablaufs und dem Bremsbalken (beziehungsweise Bremssegmenten desselben) der Gleisbremse geschlossen wird. Die Normalverzögerung bei der jeweiligen Bremsstufe kann hierbei vorteilhafterweise durch einen entsprechenden Adaptionsalgorithmus nachgeführt werden, um einen Verschleiß der Bremssegmente zu berücksichtigen. Die Erkenntnis beziehungsweise Information in Bezug auf das Vorliegen einer reduzierten Reibung kann in der Folge auch Gleisbremsen übergreifend genutzt werden, da eine entsprechende reduzierte Reibung auch bei weiter talwärts gelegenen Gleisbremsen zu erwarten ist.

Vorzugsweise kann das erfindungsgemäße Verfahren auch derart ausgeprägt sein, dass das Vorliegen der reduzierten Reibung zwischen dem zumindest einem Rad des Ablaufs und dem Bremsbalken der Gleisbremse im Rahmen des Bremsen des Ablaufs in der Gleisbremse erkannt wird, für die zumindest eine talwärts gelegene weitere Gleisbremse hieraufhin die erhöhte Bremskraft oder der zumindest eine reduzierte Wert für die Soll-Auslaufgeschwindigkeit aus der zumindest einen weiteren Gleisbremse bestimmt wird und die zumindest eine weitere Gleisbremse unter Berücksichtigung der erhöhten Bremskraft oder des zumindest einen reduzierten Wertes für die Soll-Auslaufgeschwindigkeit gesteuert wird. Gemäß dieser bevorzugten Ausführungsform wird somit die reduzierte Reibung zwischen dem zumindest einen Rad des Ablaufs und dem Bremsbalken der Gleisbremse in der beziehungsweise von der Gleisbremse erkannt. Diese Erkenntnis wird in der Folge dazu genutzt, die Bremskraft für den betreffenden Ablauf in der zumindest einen talwärts gelegenen weiteren Gleisbremse zu erhöhen und ihn hierdurch nach Möglichkeit stärker abzubremsen. Dies kann einerseits dadurch geschehen, dass der weiteren Gleisbremse eine reduzierte Soll-Auslaufgeschwindigkeit vorgegeben wird oder aber eine konkrete erhöhte Bremskraft. Durch eine entsprechende Steuerung der betreffenden weiteren Gleisbremse soll dabei sichergestellt werden, dass der Ablauf die betreffende Gleisbremse nicht mit einer erhöhten Auslaufgeschwindigkeit verlässt.

In dem konkreten Fall, dass es sich bei der Gleisbremse um eine Bergbremse handelt, kann das Verfahren beispielsweise so ablaufen, dass die reduzierte Reibung in der Bergbremse erkannt wird. Für den Fall einer Ablaufanlage mit drei Bremsenstaffeln, d.h. bezogen auf die Bergbremse talwärts gelegenen Talbremsen und Richtungsgleisbremsen, kann hieraufhin insbesondere für die Talbremse sowie gegebenenfalls weiterhin auch für die Richtungsgleisbremse ein reduzierter Wert für die Soll-Auslaufgeschwindigkeit aus der weiteren Gleisbremse in Form der Talbremse oder der Richtungsgleisbremse bestimmt werden. Dies führt dazu, dass die Talbremse den Ablauf bereits derart stark bremst, dass die nachfolgende Richtungsgleisbremse trotz der im Vergleich zum Normalfall reduzierten Reibung und der damit verbundenen schlechten Bremsbarkeit des Ablaufs nach Möglichkeit in die Lage versetzt wird, den Ablauf auf die vorgesehene Auslaufgeschwindigkeit aus der Richtungsgleisbremse zu bremsen. Weiterhin besteht die Möglichkeit, dass in der Talbremse dahingehend eine Überprüfung stattfindet, ob auch zwischen dem zumindest einen Rad des Ablaufs und einem Bremsbalken der Talbremse eine reduzierte Reibung festgestellt wird.

Insbesondere für den Fall, dass lediglich zwei Bremsenstaffeln vorgesehen sind, besteht darüber hinaus alternativ zur Bestimmung eines reduzierten Wertes für die Soll-Auslaufgeschwindigkeit aus der weiteren Bremse auch die Möglichkeit, dass für die weitere Gleisbremse eine erhöhte Bremskraft bestimmt wird. Hierdurch wird sichergestellt, dass die weitere Gleisbremse von Anfang an mit der erforderlichen, gegebenenfalls maximalen, Bremskraft auf den Ablauf einwirkt und die Bremskraft nicht erst dann adaptiv angepasst wird, wenn die weitere Gleisbremse feststellt, dass der Ablauf sich nicht wie erwartet bremsen lässt.

Generell sei an dieser Stelle darauf hingewiesen, dass auch Gefälleausgleichsbremsen, die in Abhängigkeit von der jeweiligen Ausführungsform der Ablaufanlage im Bereich der Richtungsgleisbremse angeordnet sein können, im Rahmen des Verfahrens berücksichtigt beziehungsweise in die Steuerung einbezogen werden können.

Gemäß einer weiteren besonders bevorzugten Weiterbildung des erfindungsgemäßen Verfahrens wird mittels einer zumindest eine Kamera umfassenden Sensoreinrichtung zumindest ein Rad des Ablaufs erfasst und die reduzierte Reibung zwischen dem zumindest einen Rad des Ablaufs und dem Bremsbalken der Gleisbremse wird aufgrund einer erkannten Beeinträchtigung des Rades, insbesondere in Form einer Verschmutzung oder Vereisung des Rades, erwartet. In der Praxis hat sich gezeigt, dass Beeinträchtigungen von Rädern, die dazu führen, dass das betreffende Rad beziehungsweise der betreffende Ablauf unzureichend bremsbar ist, durch Bedienpersonal visuell vergleichsweise leicht erkennbar sind. Dementsprechend kann ein entsprechender Zustand auch durch eine Erfassung der Räder der Abläufe mit einer Kamera verbunden mit einer nachfolgenden automatischen Bildauswertung erkannt werden. Vorzugsweise ist die zumindest eine Kamera hierbei in einem Bereich vor dem Ablaufberg angeordnet, so dass die entsprechende Information zum Zustand der Räder der Abläufe bereits vor dem eigentlichen Ablaufvorgang vorliegt. Neben der konkreten Beeinträchtigung, d.h. beispielsweise einer Verschmierung oder einer Verschmutzung des Rades, kann im Rahmen der Auswertung durch ein entsprechendes Anlernen beispielsweise vorteilhafterweise auch berücksichtigt werden, wenn bestimmte Wagentypen, etwa aufgrund der üblichen Vorgehensweise bei ihrer Wartung, typischerweise verschmutzte oder verschmierte Räder aufweisen, welche zu reduzierten Reibbeiwerten beziehungsweise Reibungskoeffizienten führen. Es sei darauf hingewiesen, dass eine entsprechende kamerabasierte Detektion alternativ oder zusätzlich zu einer Detektion mittels Sensoreinrichtungen anderer Art vorgesehen werden kann. Darüber hinaus besteht auch die Möglichkeit, dass anstatt oder zusätzlich zu einer Erfassung des zumindest einen Rades des Ablaufs mittels einer zumindest eine Kamera umfassenden Sensoreinrichtung die Sensoreinrichtung beispielsweise auch ein Infrarotgerät oder ein Ultraschallgerät umfassen kann, mittels dessen das zumindest eine Rad erfasst wird.

Zusätzlich oder alternativ zur Verwendung einer entsprechenden Sensoreinrichtung kann das erfindungsgemäße Verfahren weiterhin auch derart ausgebildet sein, dass die reduzierte Reibung zwischen dem zumindest einem Rad des Ablaufs und dem Bremsbalken der Gleisbremse von der Steuereinrichtung aufgrund einer entsprechenden Kennzeichnung des Ablaufs in einer Wagenliste erwartet wird. Dies bedeutet, dass entsprechende Abläufe beziehungsweise Wagen derselben bereits in einer Wagenliste dahingehend gekennzeichnet sein können, dass sie (voraussichtlich beziehungsweise potenziell) eine reduzierte Reibung zwischen zumindest einem Rad des Ablaufs und dem Bremsbalken der Gleisbremse aufweisen werden. Dies bietet den Vorteil, dass bereits vor Beginn des Ablaufens des betreffenden Wagens anhand der entsprechenden Kennzeichnung eine Berücksichtigung dieser Information bei der Planung des Ablaufens des betreffenden Ablaufs berücksichtigt werden kann.

Vorzugsweise kann das erfindungsgemäße Verfahren weiterhin derart ausgeführt sein, dass die Kennzeichnung von der Steuereinrichtung durch das Erfassen einer Eingabe oder Bedienhandlung einer Bedienperson erfasst wird. Dies bedeutet, dass die Kennzeichnung von der Steuereinrichtung beispielsweise dadurch erfasst werden kann, dass durch eine Bedienperson in einer Wagenliste die entsprechenden Wagen durch ein Anklicken oder ein Zuordnen einer bestimmten Eigenschaft gekennzeichnet werden können.

Gemäß einer besonders bevorzugten Ausgestaltung des erfindungsgemäßen Verfahrens wird aufgrund der Kennzeichnung von der Steuereinrichtung für den Ablauf ein in Bezug auf die Geschwindigkeit des Ablaufs vermindertes Soll-Geschwindigkeitsprofil verwendet. Sofern die Information in Bezug auf die reduzierte Reibung bereits vor dem eigentlichen Ablauf des jeweiligen Ablaufs vorliegt, kann dies entsprechend den vorstehenden Ausführungen dazu benutzt werden, ein vermindertes Soll-Geschwindigkeitsprofil, d.h. ein Geschwindigkeitsprofil mit reduzierten Geschwindigkeiten, vorzugeben und damit den Ablauf sowohl in der Gleisbremse als auch in der zumindest einen weiteren Gleisbremse derart zu bremsen, dass Störungen des Ablaufbetriebs trotz der reduzierten beziehungsweise verminderten Reibung und der daraus resultierenden schlechten Bremsbarkeit des Ablaufs in den Gleisbremsen vermieden werden.

Gemäß einer besonders bevorzugten Weiterbildung des erfindungsgemäßen Verfahrens wird ein dem Ablauf folgender Nachläufer verzögert. Dies bedeutet, dass nicht nur der Geschwindigkeitsverlauf des aufgrund seiner reduzierten Bremsbarkeit problematischen Ablaufs geändert beziehungsweise beeinflusst wird, sondern darüber hinaus auch der dem Ablauf folgende Nachläufer verzögert wird, d.h. in seiner Geschwindigkeit beziehungsweise seinem Geschwindigkeitsverlauf reduziert wird. Hierdurch wird sichergestellt, dass der Nachläufer trotz reduzierter Geschwindigkeit des Ablaufs einen ausreichenden Abstand zu diesem einhält, so dass anderenfalls mögliche Störungen des Ablaufbetriebs, wie beispielsweise Falschläufer oder Auflaufvorgänge, vermieden werden.

Hinsichtlich der Steuereinrichtung für die rangiertechnische Ablaufanlage liegt der vorliegenden Erfindung die Aufgabe zugrunden, eine Steuereinrichtung anzugeben, die es ermöglicht, die Rangierqualität weiter zu erhöhen und Störungen im Ablaufbetrieb zu vermeiden beziehungsweise zu reduzieren.

Diese Aufgabe wird erfindungsgemäß gelöst durch eine Steuereinrichtung für eine rangiertechnische Ablaufanlage, wobei die Steuereinrichtung ausgebildet ist, für einen Ablauf in Form eines ablaufenden Wagens oder einer ablaufenden Wagengruppe zu erkennen, dass zwischen zumindest einem Rad des Ablaufs und einem Bremsbalken einer Gleisbremse eine im Vergleich zu einem Normalfall reduzierte Reibung vorliegt oder zu erwarten ist, hieraufhin zumindest einen reduzierten Wert für eine Soll-Auslaufgeschwindigkeit aus der Gleisbremse zu bestimmen und/oder für zumindest eine talwärts gelegene weitere Gleisbremse eine erhöhte Bremskraft oder zumindest einen reduzierten Wert für eine Soll-Auslaufgeschwindigkeit aus der weiteren Gleisbremse zu bestimmen, und die Gleisbremse unter Berücksichtigung des zumindest einen reduzierten Wertes für die Soll-Auslaufgeschwindigkeit aus der Gleisbremse zu steuern und/oder die zumindest eine weitere Gleisbremse unter Berücksichtigung der erhöhten Bremskraft oder des bestimmten zumindest einen reduzierten Wertes für die Soll-Auslaufgeschwindigkeit aus der weiteren Gleisbremse zu steuern.

Die Vorteile der erfindungsgemäßen Steuereinrichtung entsprechen denjenigen des erfindungsgemäßen Verfahrens, so dass diesbezüglich auf die entsprechenden vorstehenden Ausführungen verwiesen wird. Gleiches gilt hinsichtlich der im Folgenden genannten bevorzugten Weiterbildungen der erfindungsgemäßen Steuereinrichtung in Bezug auf die entsprechende jeweilige bevorzugte Weiterbildung des erfindungsgemäßen Verfahrens, so dass auch diesbezüglich auf die vorstehenden Erläuterungen verwiesen wird.

Vorzugsweise kann die erfindungsgemäße Steuereinrichtung derart weitergebildet sein, dass die Steuereinrichtung eine Sensoreinrichtung umfasst, die eingerichtet ist, zumindest einen auf den Ablauf bezogenen Messwert zu erfassen, und die Steuereinrichtung eingerichtet ist, das Vorliegen der reduzierten Reibung zwischen dem zumindest einem Rad des Ablaufs und dem Bremsbalken der Gleisbremse unter Berücksichtigung des zumindest einen Messwertes zu erkennen.

Gemäß einer besonders bevorzugten Ausführungsform der erfindungsgemäßen Steuereinrichtung ist die Sensoreinrichtung eingerichtet, während des Bremsens des Ablaufs in der Gleisbremse zumindest einen auf den Ablauf bezogenen Geschwindigkeitsmesswert zu erfassen, und die Steuereinrichtung ist eingerichtet, das Vorliegen der reduzierten Reibung zwischen dem zumindest einen Rad des Ablaufs und dem Bremsbalken der Gleisbremse unter Berücksichtigung des zumindest einen Geschwindigkeitsmesswertes zu erkennen.

Gemäß einer weiteren besonders bevorzugten Ausgestaltung der erfindungsgemäßen Steuereinrichtung ist diese zum Durchführen einer der weiteren zuvor genannten bevorzugten Weiterbildungen des erfindungsgemäßen Verfahrens eingerichtet.

Im Folgenden wird die Erfindung anhand von Ausführungsbeispielen näher erläutert. Hierzu zeigt:
- Figur 1: in einer schematischen Skizze eine Ablaufanlage mit einem Ausführungsbeispiel der erfindungsgemäßen Steuereinrichtung,
- Figur 2: in einem exemplarischen Diagramm das Quadrat der Geschwindigkeit als Funktion der Strecke einerseits für einen Ablauf mit normaler Reibungskraft und andererseits für einen Ablauf mit reduzierter Reibungskraft und
- Figur 3: in einem weiteren exemplarischen Diagramm das Quadrat der Geschwindigkeit als Funktion der Strecke einerseits für den Ablauf mit normaler Reibungskraft und andererseits für den nunmehr gemäß einem Ausführungsbeispiel des erfindungsgemäßen Verfahrens gesteuerten Ablauf mit reduzierter Reibungskraft.

Figur 1 zeigt in einer schematischen Skizze eine Ablaufanlage 10 mit einem Ausführungsbeispiel der erfindungsgemäßen Steuereinrichtung. Dabei stellt der obere Teil der Figur 1 das Gleisbild der Ablaufanlage 10 und der untere Teil der Figur das Profil beziehungsweise einen Längsschnitt der Ablaufanlage 10 dar.

Entsprechend der Darstellung der Figur 1 weist die Ablaufanlage 10, die Bestandteil einer rangiertechnischen Anlage des schienengebundenen Verkehrs ist, eine Ablauframpe 20 auf, an die sich eine Zwischenneigung 30, eine Verteilweichen 80 bis 86 aufweisende Verteilzone 40 sowie Richtungsgleise 50 bis 57 anschließen. Darüber hinaus sind in der Figur Gleisbremsen in Form von Talbremsen 60, 61 und Richtungsgleisbremsen 70 bis 77 erkennbar.

Neben den genannten Komponenten der Ablaufanlage 10 sind in der Figur exemplarisch Abläufe 100 und 101 dargestellt, die von einer Abdrücklokomotive 110 über den Ablaufberg geschoben beziehungsweise abgedrückt worden sind und sich in der Folge angetrieben durch die einwirkende Schwerkraft entlang der Ablaufanlage 10 bewegen.

Zur Steuerung der Gleisbremsen in Form der Talbremsen 60 und 61 ist in Figur 1 des Weiteren eine Talbremsensteuerung 200 angedeutet, die über Kommunikationsverbindungen 210 und 211, die drahtgebunden oder auch drahtlos ausgeführt sein können, an die Talbremsen 60, 61 angebunden ist. In entsprechender Weise sind die Richtungsgleisbremsen 70 bis 77 kommunikationstechnisch an eine Richtungsgleisbremsensteuerung 220 angebunden. Aus Gründen der Übersichtlichkeit ist hierbei in Figur 1 lediglich exemplarisch eine entsprechende Kommunikationsverbindung 221 zwischen der Richtungsgleisbremse 77 und der Richtungsgleisbremsensteuerung 220 gezeigt. Die Talbremsensteuerung 200 sowie die Richtungsgleisbremsensteuerung 220 sind jeweils über Kommunikationsverbindungen 231 beziehungsweise 232 mit einer zentralen Steuervorrichtung 230 der Ablaufanlage 10 verbunden. Dies bedeutet, dass durch die Komponenten 200, 220 und 230 insgesamt eine insbesondere zum Steuern der Gleisbremsen in Form der Talbremsen 60 und 61 sowie die Richtungsgleisbremsen 70 bis 77 dienende Steuereinrichtung in Form eines verteilten Steuerungssystems gebildet wird. Alternativ hierzu wäre es selbstverständlich beispielsweise auch möglich, dass die Talbremsen 60, 61 sowie die Richtungsgleisbremsen 70 bis 77 unmittelbar mit der zentralen Steuervorrichtung 230 verbunden sind oder aber eine rein dezentrale Steuerung ohne die zentrale Steuervorrichtung 230 erfolgt. Die durch die zentrale Steuervorrichtung 230, die Talbremsensteuerung 200 sowie die Richtungsgleisbremsensteuerung 220 gebildete Steuereinrichtung weist sowohl hardwaretechnische Komponenten, etwa in Form entsprechender Prozessoren und Speichermittel, als auch softwaretechnische Komponenten, etwa in Form von Programmcode, auf.

Beim Betrieb der Ablaufanlage 10 kann es nun durch Umwelteinflüsse, wie z.B. Schmutz, Schnee oder Eis, dazu kommen, dass der Reibbeiwert beispielsweise zwischen einem Rad oder mehreren Rädern des Ablaufs 100 und den Bremsbalken der Talbremse 60 sowie der Richtungsgleisbremse 70 stark reduziert ist. Dies kann dazu führen, dass die durch die Steuereinrichtung vorgegebene Soll-Auslaufgeschwindigkeit für den Ablauf 100 nicht eingehalten werden kann. Aufgrund der hiermit verbundenen möglichen Störungen im Ablaufprozess, wie beispielsweise einem zu schnellen Auflaufen auf im Richtungsgleis 50 stehende Wagen, eine mögliche Einholung des in Figur 1 aus Gründen der Übersichtlichkeit nicht gezeigten Vorläufers oder eines möglichen Entstehens von Falschläufern, soll eine entsprechende Situation möglichst vermieden werden.

Im Rahmen eines Ausführungsbeispiels des erfindungsgemäßen Verfahrens wird zu diesem Zwecke erkannt, dass zwischen zumindest einem Rad des Ablaufs 100 und einem Bremsbalken der Gleisbremse 60 in Form der Talbremse eine im Vergleich zum Normalfall reduzierte Reibung vorliegt oder zu erwarten ist. Eine entsprechende Erkennung kann beispielsweise dadurch erfolgen, dass mittels einer in Figur 1 nicht gezeigten Sensoreinrichtung zumindest ein auf den Ablauf 100 bezogener Messwert erfasst wird und das Vorliegen der reduzierten Reibung zwischen dem zumindest einen Rad des Ablaufs 100 und dem Bremsbalken der Gleisbremse 60 unter Berücksichtigung des zumindest einen Messwertes erkannt wird. Vorzugsweise wird hierbei mittels der Sensoreinrichtung während des Bremsens des Ablaufs 100 in der Gleisbremse 60 zumindest ein auf den Ablauf 100 bezogener Geschwindigkeitsmesswert erfasst und das Vorliegen der reduzierten Reibung zwischen dem zumindest einen Rad des Ablaufs 100 und dem Bremsbalken der Gleisbremse 60 unter Berücksichtigung des zumindest einen Geschwindigkeitsmesswertes erkannt. Dabei kann die verwendete Sensoreinrichtung beispielsweise ein Radargerät und/oder zumindest einen Radsensor umfassen. Ein Erkennen des Vorliegens der reduzierten Reibung zwischen dem zumindest einen Rad des Ablaufs 100 und dem Bremsbalken der Gleisbremse kann hierbei beispielsweise dadurch geschehen, dass seitens der Gleisbremse 60 beziehungsweise ihrer entsprechenden Steuerung 200 erkannt wird, dass bei einer von der Gleisbremse 60 aufgebrachten Bremskraft keine entsprechende Verzögerung des Ablaufs 100 festgestellt wird.

Alternativ oder auch zusätzlich zu der zuvor beschriebenen automatischen Erkennung der verminderten Reibung beziehungsweise des verminderten Reibbeiwertes oder Reibungskoeffizienten ist auch eine Vorgehensweise möglich, bei der die reduzierte Reibung zwischen dem zumindest einen Rad des Ablaufs 100 und dem Bremsbalken der Gleisbremse 60 von der Steuereinrichtung aufgrund einer entsprechenden Kennzeichnung des Ablaufs 100 in einer Wagenliste erwartet wird. Dabei kann die entsprechende Kennzeichnung von der Steuereinrichtung 30 beispielsweise durch Erfassen einer Eingabe oder einer Bedienhandlung einer Bedienperson erfolgen.

Unabhängig davon, auf welche Art und Weise seitens der Steuereinrichtung das Vorliegen der reduzierten Reibung zwischen dem zumindest einen Rad des Ablaufs 100 und dem Bremsbalken der Gleisbremse 60 erkannt worden ist, wird hieraufhin für die Gleisbremse 60 zumindest ein reduzierter Wert für eine Soll-Auslaufgeschwindigkeit aus der Gleisbremse bestimmt. Alternativ oder zusätzlich hierzu ist es auch möglich, dass für zumindest eine bezogen auf die Gleisbremse talwärts gelegene Gleisbremse, d.h. im vorliegenden Fall für die Richtungsgleisbremse 70, eine erhöhte Bremskraft oder zumindest ein reduzierter Wert für eine Soll-Auslaufgeschwindigkeit aus der weiteren Gleisbremse bestimmt wird.

Im Rahmen des im Zusammenhang mit Figur 1 beschriebenen Ausführungsbeispiels sei angenommen, dass das Vorliegen der reduzierten Reibung seitens der Gleisbremse 60 beziehungsweise von ihrer Bremsensteuerung 200 erkannt wird und hieraufhin für die talwärts gelegene weitere Gleisbremse 70 eine erhöhte Bremskraft bestimmt beziehungsweise vorgegeben wird. Dies führt dazu, dass der Ablauf 100 bei Erreichen der Richtungsgleisbremse 70 sofort mit der erforderlichen erhöhten, gegebenenfalls maximalen Bremskraft abgebremst wird.

Insbesondere für den Fall, dass abweichend von der Darstellung der Figur 1 die Ablaufanlage 10 drei Bremsenstaffeln umfasst, d.h. neben den Talbremsen 60 und 61 sowie den Richtungsgleisen 70 bis 77 auch zumindest eine bergwärts von den Talbremsen 60, 61 gelegene Bergbremse aufweist, ist darüber hinaus auch eine Bestimmung eines reduzierten Wertes für die Soll-Auslaufgeschwindigkeit der zumindest einen weiter talwärts gelegenen weiteren Gleisbremse zweckmäßig. So kann in diesem Fall bereits in der Bergbremse die reduzierte Reibung, d.h. die verminderte Bremsbarkeit, des Ablaufs 100 erkannt werden. Basierend hierauf kann nun insbesondere für die Talbremse 60 ein reduzierter Wert für eine Soll-Auslaufgeschwindigkeit aus dieser weiteren Gleisbremse 60 bestimmt beziehungsweise vorgegeben werden. Dies bedeutet, dass die Talbremse 60 den Ablauf 100 basierend auf ihrem Bremsvermögen stärker abbremst als dies im Falle eines Ablaufs, der in der üblichen Art bremsbar ist, erforderlich wäre beziehungsweise erfolgen würde. Hierdurch verlangsamt sich der Ablauf 100 in der Verteilzone 40 und läuft daher mit einer niedrigeren Einlaufgeschwindigkeit in die Richtungsgleisbremse 70 ein. Hierdurch wird es der Richtungsgleisbremse vorteilhafterweise ermöglicht, den Ablauf 100 auf eine für einen Lauf in das Richtungsgleis 50 zulässige Geschwindigkeit abzubremsen.

Entsprechend den vorstehenden Ausführungen wird somit die Gleisbremse 60 unter Berücksichtigung des zumindest einen reduzierten Wertes für die Soll-Auslaufgeschwindigkeit gesteuert und/oder die zumindest eine talwärts gelegene weitere Gleisbremse 70 unter Berücksichtigung der erhöhten Bremskraft oder des zumindest einen reduzierten Wertes für die Soll-Auslaufgeschwindigkeit gesteuert.

Im Folgenden sollen die sich im Rahmen des erfindungsgemäßen Verfahrens im Unterschied zu einem üblichen Verfahren einstellenden Geschwindigkeitsverläufe im Zusammenhang mit den Figuren 2 und 3 im Detail erläutert werden.

Figur 2 zeigt in einem exemplarischen Diagramm das Quadrat der Geschwindigkeit als Funktion der Strecke einerseits für einen Ablauf mit normaler Reibungskraft und andererseits für einen Ablauf mit reduzierter Reibungskraft. Konkret ist in Figur 2 anhand der durchgezogenen Linie beziehungsweise Kurve K qualitativ ein typischer Geschwindigkeitsverlauf eines schweren, normal bremsbaren Ablaufs durch eine Ablaufanlage dargestellt. Hierbei ist auf der Abszisse der Weg s beziehungsweise der Ort dargestellt und auf der Ordinate das Quadrat der Geschwindigkeit v². Da das Quadrat der Geschwindigkeit proportional zur kinetischen Energie der Abläufe ist, wird durch diese Darstellung im Vergleich zu einer linearen Darstellung der Geschwindigkeit als solchen als Funktion des Weges s eine verbesserte Darstellung erzielt. So kann hierdurch insbesondere das Bremsvermögen der jeweiligen Balkengleisbremse beziehungsweise der damit verbundene Abbau der kinetischen Energie besser verdeutlicht werden.

Anhand des dargestellten Geschwindigkeitsverlaufs v² sind die Wirkzonen der einzelnen Balkengleisbremsen erkennbar. Dabei wird im Rahmen des beschriebenen Ausführungsbeispiels von einer Zugbildungsanlage beziehungsweise rangiertechnischen Ablaufanlage mit drei Bremsstaffeln ausgegangen. Bei diesen Bremsenstaffeln handelt es sich um eine Bergbremse, eine Talbremse sowie eine Richtungsgleisbremse beziehungsweise entsprechende Staffeln derselben.

Entsprechend der Darstellung der Figur 2 erstreckt sich der Wirkbereich der einzelnen Gleisbremsen im Falle der Bergbremse vom Ort des Einlaufs in die Bergbremse s₁₁, bis zum Auslauf beziehungsweise Ende der Bergbremse s₁₂, im Falle der Talbremse in entsprechender Weise zwischen den Orten beziehungsweise Wegpunkten s₂₁ sowie s₂₂ und im Falle der Richtungsgleisbremse zwischen den Orten beziehungsweise Wegpunkten s₃₁ und s₃₂. Aufgabe der Gleisbremsen ist es, die jeweiligen Abläufe von ihrer Einlaufgeschwindigkeit auf ihre jeweilige Soll-Auslaufgeschwindigkeit abzubremsen. Im Falle der Kurve K beziehungsweise des dieser zugeordneten Ablaufs betragen die Quadrate der Geschwindigkeit bei Einlauf in die Gleisbremsen _{V}²_{11'} v²₂₁ beziehungsweise _{V}²₃₁. In entsprechender Nomenklatur betragen die Geschwindigkeitsquadrate bei Auslauf aus der jeweiligen Gleisbremse _{V}²_{12'} v² ₂₂ beziehungsweise V²₃₂.

Das maximal mögliche Bremsvermögen der jeweiligen Bremse, unter Annahme eines definierten ungünstigen Reibbeiwertes, ist in Figur 2 jeweils durch die dicke durchgezogene Linie angedeutet und mit den Bezugszeichen BV1, BV2 beziehungsweise BV3 gekennzeichnet. Dabei ist zu beachten, dass bei typischem Ablaufverhalten jede der Gleisbremsen eine gewisse Reserve aufweist. Diese Reserve wird umso kleiner, je schwerer der jeweilige Ablauf ist. Typischerweise ist die entsprechende Reserve bei der Bergbremse am größten und bei der Richtungsgleisbremse am kleinsten. Dabei wird die größte Bremsarbeit üblicherweise von der Talbremse verrichtet und die geringste Bremsarbeit in der Regel von der Bergbremse, da diese meist nur bei schweren Abläufen eingreifen muss.

Obwohl dem (maximalen) Bremsvermögen der Gleisbremsen BV1, BV2, BV3 bereits definierte ungünstige Reibbeiwerte beziehungsweise Reibungskoeffizienten zugrunde liegen, können diese unter besonderen Umständen, wie beispielsweise im Falle von verschmierten Radbandagen, noch unterschritten werden. Das sich in diesem Fall einstellende reduzierte Bremsvermögen der Gleisbremsen ist in Figur 2 durch die dicken gestrichelten Linien beispielhaft angedeutet und mit den Bezugszeichen BV1', BV2' und BV3' für die einzelnen Bremsen gekennzeichnet.

Das reduzierte Bremsvermögen BV1', BV2', BV3' der Gleisbremsen hat zur Folge, dass häufig zwar die Bergbremse noch in der Lage ist, trotz des niedrigen Reibbeiwertes die Soll-Auslaufgeschwindigkeit einzuhalten, da sie die größte Reserve aufweist. Der Ablauf erreicht in der Folge mit seiner planmäßigen Einlaufgeschwindigkeit die jeweilige Talbremse. Aufgrund des verminderten Reibbeiwertes ist die Reserve der Talbremse jedoch dahingehend aufgebraucht, dass der Ablauf von der Talbremse nicht mehr auf seine geplante Soll-Auslaufgeschwindigkeit abgebremst werden kann. Hierbei kommt erschwerend hinzu, dass aufgrund der korrekten Auslaufgeschwindigkeit des Auslaufs aus der Bergbremse zunächst einmal keine Veranlassung dafür besteht, den Ablauf nicht als einen Ablauf mit normalem Bremsverhalten zu behandeln. Es wird daher in der Talbremse nicht sofort mit maximaler Bremskraft gebremst, da bisher die Information fehlt, dass der Ablauf schlecht bremsbar ist. Zwar wird dies gegebenenfalls in der Folge von einem Regelalgorithmus der Talbremse dadurch festgestellt, dass eine Abweichung zwischen einem Soll- zu einem Ist-Wert der Geschwindigkeit des Ablaufs in der Gleisbremse größer wird, so dass die Talbremse anschließend stetig die Bremskraft bis zu einem Maximum erhöht. Allerdings bleibt hierdurch zu Beginn des Regelvorgangs verfügbare Bremskraft ungenutzt.

Im Ergebnis ergibt sich somit eine erhöhte Auslaufgeschwindigkeit des Ablaufs aus der Talbremse, die dazu führt, dass auch die vorgesehene beziehungsweise geplante Einlaufgeschwindigkeit in die Richtungsgleisbremse deutlich überschritten wird. Aufgrund dieser Überschreitung legt der Regelalgorithmus der Richtungsgleisbremse zwar gegebenenfalls sofort die maximale Bremskraft an, allerdings reicht die Reserve der Richtungsgleisbremse regelmäßig nicht aus, um den Ablauf bei vermindertem Reibbeiwert auf seine Zielgeschwindigkeit zu bremsen. Der Ablauf ist somit anschließend zu schnell im Richtungsgleis unterwegs und kann schwere Schäden an Ladung und Wagenmaterial verursachen. Ein entsprechender Geschwindigkeitsverlauf v² ist in Figur 2 beispielhaft durch die gestrichelte Kurve K' gezeigt, die beginnend von dem Ort beziehungsweise Wegpunkt s₂₁ von dem Fall eines normal bremsbaren Ablaufs abweicht. Die Geschwindigkeitsquadrate dieses Ablaufs mit reduziertem beziehungsweise stark vermindertem Reibbeiwert beim Auslauf aus der Talbremse beziehungsweise beim Einlauf beziehungsweise Auslauf aus der Richtungsgleisbremse sind in Figur 2 mit den Bezugszeichen v²_{22', V}²_{31'} sowie v² _{32',} gekennzeichnet.

Figur 3 zeigt in einem weiteren exemplarischen Diagramm das Quadrat der Geschwindigkeit als Funktion der Strecke einerseits für den Ablauf mit normaler Reibungskraft und andererseits für den nunmehr gemäß einem Ausführungsbeispiel des erfindungsgemäßen Verfahrens gesteuerten Ablauf mit reduzierter Reibungskraft. Die Darstellung der Figur 3 entspricht als solcher derjenigen der Figur 2, wobei für gleiche Komponenten gleiche Bezugszeichen verwendet werden.

In Figur 3 ist dargestellt, wie mittels eines Ausführungsbeispiels des erfindungsgemäßen Verfahrens die zuvor im Zusammenhang mit Figur 2 geschilderten Auswirkungen eines stark reduzierten Reibbeiwertes abgemildert beziehungsweise vermieden werden können. Durch eine entweder von außen in das System gegebene Information oder eine Detektion beispielsweise in der Bergbremse kann seitens der Steuereinrichtung eine Annahme über die Größe des verminderten Reibbeiwertes getätigt werden. Dabei kann einerseits ein fester reduzierter Reibbeiwert angenommen werden oder aber dieser variabel beziehungsweise dynamisch abgeschätzt beziehungsweise vorgegeben werden.

Sofern nun beispielsweise entweder aufgrund einer automatischen Erkennung bereits vor dem eigentlichen Ablaufen des betreffenden Ablaufs oder durch eine manuelle Kennzeichnung beziehungsweise Vorgabe des Wagens beziehungsweise Ablaufs in einer Wagenliste bekannt ist, dass der betreffende Ablauf schlecht bremsbar ist beziehungsweise sein könnte, kann auf Basis des verringerten Bremsvermögens beispielsweise derart vorgegangen werden, dass eine neue Soll-Einlaufgeschwindigkeit für die Richtungsgleisbremse ermittelt wird. Mit Hilfe dieser Soll-Einlaufgeschwindigkeit lässt sich unter Berücksichtigung der Widerstände in der Verteilzone sowie gegebenenfalls von Eigenschaften des betreffenden Ablaufs die Soll-Auslaufgeschwindigkeit aus der Talbremse definieren. Mittels der Soll-Auslaufgeschwindigkeit aus der Talbremse und dem verminderten Bremsvermögen der Talbremse lässt sich die nötige Einlaufgeschwindigkeit für die Talbremse bestimmen.

Damit kann nun wiederum errechnet werden, wie viel von der Bremsreserve der Bergbremse genutzt werden muss, um den Ablauf sicher ablaufen zu lassen. Abweichend von der Darstellung der Figur 3 ist es hierbei nicht zwingend erforderlich, die volle Bremsreserve der Bergbremse zu nutzen.

Dadurch, dass der betreffende Ablauf somit bereits in der Bergbremse stärker gebremst wird, ergibt sich der in Figur 3 gestrichelt gezeigte reduzierte Geschwindigkeitsverlauf beziehungsweise ein entsprechend reduziertes Geschwindigkeitsprofil K", das zu einer reduzierten (Soll-)Auslaufgeschwindigkeit _{V}²_{12"} aus der Bergbremse, einer reduzierten (Soll-)Einlaufgeschwindigkeit in die Talbremse _{V}² _{21''}, einer reduzierten (Soll-)Auslaufgeschwindigkeit _{V}²_{22"} aus der Talbremse sowie einer reduzierten (Soll-)Einlaufgeschwindigkeit v²_{31"} in die Richtungsgleisbremse führt. Entscheidend hierbei ist jedoch, dass auf diese Weise die vorgesehene (Soll-)Auslaufgeschwindigkeit v²₃₂ aus der Richtungsgleisbremse eingehalten werden kann. Durch "(Soll-)" ist vorstehend angedeutet, dass hierbei die tatsächlichen jeweiligen Geschwindigkeiten (beziehungsweise die Quadrate derselben), d.h. die Ist-Werte, den vorgesehenen Soll-Werten entsprechen. Zu beachten ist, dass das (reduzierte) Bremsvermögen BV2" und BV3" der Talbremse sowie der Richtungsgleisbremse betragsmäßig gegenüber dem jeweiligen in Figur 2 mit BV2' und BV3' gekennzeichneten Bremsvermögen unverändert ist. Der Unterschied in der Darstellung resultiert lediglich aus den jeweiligen unterschiedlichen (Soll-) Einlaufgeschwindigkeiten v²_{21"} beziehungsweise v²_{31"}. Im Vergleich der Darstellungen der Figuren 2 und 3 wird deutlich, dass das maximale Geschwindigkeitsniveau des schwer bremsbaren Ablaufs im Vergleich zur ursprünglichen Dimensionierung herabgesetzt worden ist. Im Ergebnis wird hierbei somit zur Gewährung eines sicheren Ablaufs eine Reduktion der Leistungsfähigkeit der Anlage in Kauf genommen.

Entsprechend den vorstehenden Ausführungen im Zusammenhang mit den beschriebenen Ausführungsbeispielen des erfindungsgemäßen Verfahrens sowie der erfindungsgemäßen Steuereinrichtung ermöglichen es diese, basierend auf einer zusätzlichen Information über das Vorliegen eines besonders geringen Reibbeiwertes eine Reduktion des geplanten Geschwindigkeitsprofils des betreffenden Ablaufs vorzunehmen. Diese zusätzliche Information ermöglicht eine optimale Ausnutzung der zur Verfügung stehenden Bremsreserven der Gleisbremsen und erlaubt es, Störungen des Ablaufbetriebs zu vermeiden oder zumindest zu reduzieren.

## Patentansprüche

1. Verfahren zum Betreiben einer rangiertechnischen Ablaufanlage (10), wobei durch eine Steuereinrichtung (200, 220, 230) der Ablaufanlage (10) für einen Ablauf (100) in Form eines ablaufenden Wagens oder einer ablaufenden Wagengruppe
- erkannt wird, dass zwischen zumindest einem Rad des Ablaufs (100) und einem Bremsbalken einer Gleisbremse (60) eine im Vergleich zu einem Normalfall reduzierte Reibung vorliegt oder zu erwarten ist,
- hieraufhin zumindest ein reduzierter Wert für eine Soll-Auslaufgeschwindigkeit (_{V}²_{12"}) aus der Gleisbremse (60) bestimmt wird und/oder für zumindest eine talwärts gelegene weitere Gleisbremse (70) eine erhöhte Bremskraft oder zumindest ein reduzierter Wert für eine Soll-Auslaufgeschwindigkeit (_{V}²_{22"}) aus der weiteren Gleisbremse (70) bestimmt wird, und
- die Gleisbremse (60) unter Berücksichtigung des zumindest einen reduzierten Wertes für die Soll-Auslaufgeschwindigkeit (_{V}²_{12"}) aus der Gleisbremse (60) gesteuert wird und/oder die zumindest eine weitere Gleisbremse (70) unter Berücksichtigung der erhöhten Bremskraft oder des zumindest einen reduzierten Wertes für die Soll-Auslaufgeschwindigkeit (ᵥ²_{22"}) aus der weiteren Gleisbremse (70) gesteuert wird.

2. Verfahren nach Anspruch 1,
**dadurch gekennzeichnet, dass**
- mittels einer Sensoreinrichtung zumindest ein auf den Ablauf bezogener Messwert erfasst wird und
- das Vorliegen der reduzierten Reibung zwischen dem zumindest einem Rad des Ablaufs (100) und dem Bremsbalken der Gleisbremse (60) unter Berücksichtigung des zumindest einen Messwertes erkannt wird.

3. Verfahren nach Anspruch 2,
**dadurch gekennzeichnet, dass**
- mittels der Sensoreinrichtung während des Bremsens des Ablaufs (100) in der Gleisbremse (60) zumindest ein auf den Ablauf (100) bezogener Geschwindigkeitsmesswert erfasst wird und
- das Vorliegen der reduzierten Reibung zwischen dem zumindest einem Rad des Ablaufs (100) und dem Bremsbalken der Gleisbremse (60) unter Berücksichtigung des zumindest einen Geschwindigkeitsmesswertes erkannt wird.

4. Verfahren nach Anspruch 3,
**dadurch gekennzeichnet, dass** der zumindest eine Geschwindigkeitsmesswert mittels einer zumindest ein Radargerät und/oder zumindest einen Radsensor umfassenden Sensoreinrichtung erfasst wird.

5. Verfahren nach einem der vorangehenden Ansprüche,
**dadurch gekennzeichnet , dass** das Vorliegen der reduzierten Reibung zwischen dem zumindest einem Rad des Ablaufs (100) und dem Bremsbalken der Gleisbremse (60) erkannt wird, sofern bei einer von der Gleisbremse (60) aufgebrachten Bremskraft keine entsprechende Verzögerung des Ablaufes (100) festgestellt wird.

6. Verfahren nach einem der vorangehenden Ansprüche,
**dadurch gekennzeichnet, dass**
- das Vorliegen der reduzierten Reibung zwischen dem zumindest einem Rad des Ablaufs (100) und dem Bremsbalken der Gleisbremse (60) im Rahmen des Bremsen des Ablaufs (100) in der Gleisbremse (60) erkannt wird,
- für die zumindest eine talwärts gelegene weitere Gleisbremse (70) hieraufhin die erhöhte Bremskraft oder der zumindest eine reduzierte Wert für die Soll-Auslaufgeschwindigkeit (_{V}²_{22"}) aus der zumindest einen weiteren Gleisbremse (70) bestimmt wird und
- die zumindest eine weitere Gleisbremse (70) unter Berücksichtigung der erhöhten Bremskraft oder des zumindest einen reduzierten Wertes für die Soll-Auslaufgeschwindigkeit (v²_{22"}) gesteuert wird.

7. Verfahren nach einem der Ansprüche 2 bis 6,
**dadurch gekennzeichnet , dass**
- mittels einer zumindest eine Kamera umfassenden Sensoreinrichtung zumindest ein Rad des Ablaufs (100) erfasst wird und
- die reduzierte Reibung zwischen dem zumindest einen Rad des Ablaufs (100) und dem Bremsbalken der Gleisbremse (60) aufgrund einer erkannten Beeinträchtigung des Rades, insbesondere in Form einer Verschmutzung oder Vereisung des Rades, erwartet wird.

8. Verfahren nach einem der vorangehenden Ansprüche,
**dadurch gekennzeichnet, dass** die reduzierte Reibung zwischen dem zumindest einem Rad des Ablaufs (100) und dem Bremsbalken der Gleisbremse (60) von der Steuereinrichtung (200, 220, 230) aufgrund einer entsprechenden Kennzeichnung des Ablaufs (100) in einer Wagenliste erwartet wird.

9. Verfahren nach Anspruch 8,
**dadurch gekennzeichnet, dass** die Kennzeichnung von der Steuereinrichtung (200, 220, 230) durch das Erfassen einer Eingabe oder Bedienhandlung einer Bedienperson erfasst wird.

10. Verfahren nach Anspruch 8 oder 9,
**dadurch gekennzeichnet, dass** aufgrund der Kennzeichnung von der Steuereinrichtung (200, 220, 230) für den Ablauf (100) ein in Bezug auf die Geschwindigkeit des Ablaufs (100) vermindertes Soll-Geschwindigkeitsprofil (K") verwendet wird.

11. Verfahren nach einem der vorangehenden Ansprüche,
**dadurch gekennzeichnet, dass** ein dem Ablauf (100) folgender Nachläufer (110) verzögert wird.

12. Steuereinrichtung (200, 220, 230) für eine rangiertechnische Ablaufanlage (10), wobei die Steuereinrichtung (200, 220, 230) ausgebildet ist, für einen Ablauf (100) in Form eines ablaufenden Wagens oder einer ablaufenden Wagengruppe
- zu erkennen, dass zwischen zumindest einem Rad des Ablaufs (100) und einem Bremsbalken einer Gleisbremse (60) eine im Vergleich zu einem Normalfall reduzierte Reibung vorliegt oder zu erwarten ist,
- hieraufhin zumindest einen reduzierten Wert für eine Soll-Auslaufgeschwindigkeit (_{V}²_{12"}) aus der Gleisbremse (60) zu bestimmen und/oder für zumindest eine talwärts gelegene weitere Gleisbremse (70) eine erhöhte Bremskraft oder zumindest einen reduzierten Wert für eine Soll-Auslaufgeschwindigkeit (_{V}²_{22"}) aus der weiteren Gleisbremse (70) zu bestimmen, und
- die Gleisbremse (60) unter Berücksichtigung des zumindest einen reduzierten Wertes für die Soll-Auslaufgeschwindigkeit (v²_{12"}) aus der Gleisbremse (60) zu steuern und/oder die zumindest eine weitere Gleisbremse (70) unter Berücksichtigung der erhöhten Bremskraft oder des bestimmten zumindest einen reduzierten Wertes für die Soll-Auslaufgeschwindigkeit (_{V}²_{22"}) aus der weiteren Gleisbremse (70) zu steuern.

13. Steuereinrichtung (200, 220, 230) nach Anspruch 12,
**dadurch gekennzeichnet , dass**
- die Steuereinrichtung (200, 220, 230) eine Sensoreinrichtung umfasst, die eingerichtet ist, zumindest einen auf den Ablauf bezogenen Messwert zu erfassen, und
- die Steuereinrichtung (200, 220, 230) eingerichtet ist, das Vorliegen der reduzierten Reibung zwischen dem zumindest einem Rad des Ablaufs (100) und dem Bremsbalken der Gleisbremse (60) unter Berücksichtigung des zumindest einen Messwertes zu erkennen.

14. Steuereinrichtung (200, 220, 230) nach Anspruch 13,
**dadurch gekennzeichnet, dass**
- die Sensoreinrichtung eingerichtet ist, während des Bremsens des Ablaufs (100) in der Gleisbremse (60) zumindest einen auf den Ablauf (100) bezogenen Geschwindigkeitsmesswert zu erfassen, und
- die Steuereinrichtung (200, 220, 230) eingerichtet ist, das Vorliegen der reduzierten Reibung zwischen dem zumindest einem Rad des Ablaufs (100) und dem Bremsbalken der Gleisbremse (60) unter Berücksichtigung des zumindest einen Geschwindigkeitsmesswertes zu erkennen.

15. Steuereinrichtung (200, 220, 230) nach einem der Ansprüche 12 bis 14,
**dadurch gekennzeichnet, dass** die Steuereinrichtung (200, 220, 230) zum Durchführen des Verfahrens nach einem der Ansprüche 4 bis 11 eingerichtet ist.

## Claims

1. Method for operating a hump shunting yard (10), wherein, by way of a control facility (200, 220, 230) of the hump yard (10), for a cut (100) in the form of a humped wagon or a humped group of wagons,
- it is identified that, between at least one wheel of the cut (100) and a braking beam of a retarder (60), a friction is present or is to be expected which is reduced compared to a normal scenario,
- subsequently at least one reduced value for a target exit speed (_{V}²_{12"}) from the retarder (60) is determined and/or for at least one further retarder (70) located downstream an increased braking force or at least one reduced value for a target exit speed (_{V}² _{22"}) from the further retarder (70) is determined, and
- the retarder (60) is controlled while taking into consideration the at least one reduced value for the target exit speed (v²_{12"}) from the retarder (60) and/or the at least one further retarder (70) is controlled while taking into consideration the increased braking force or the at least one reduced value for the target exit speed (_{V}² _{22"}) from the further retarder (70).

2. Method according to claim 1,
**characterised in that**
- at least one measurement value related to the cut is detected by means of a sensor facility and
- the presence of the reduced friction between the at least one wheel of the cut (100) and the braking beam of the retarder (60) is identified while taking into consideration the at least one measurement value.

3. Method according to claim 2,
**characterised in that**
- by means of the sensor facility, during the braking of the cut (100) in the retarder (60), at least one speed measurement value related to the cut (100) is detected and
- the presence of the reduced friction between the at least one wheel of the cut (100) and the braking beam of the retarder (60) is identified while taking into consideration the at least one speed measurement value.

4. Method according to claim 3,
**characterised in that**
the at least one speed measurement value is detected by means of a sensor facility which comprises at least one radar device and/or at least one wheel sensor.

5. Method according to one of the preceding claims,
**characterised in that**
the presence of the reduced friction between the at least one wheel of the cut (100) and the braking beam of the retarder (60) is identified, provided that in the event of a braking force applied by the retarder (60) no corresponding deceleration of the cut (100) is established.

6. Method according to one of the preceding claims, **characterised in that**
- the presence of the reduced friction between the at least one wheel of the cut (100) and the braking beam of the retarder (60) is identified as part of the braking of the cut (100) in the retarder (60),
- for the at least one further retarder (70) located downstream, subsequently the increased braking force or the at least one reduced value for the target exit speed (v²_{22"}) from the at least one further retarder (70) is determined and
- the at least one further retarder (70) is controlled while taking into consideration the increased braking force or the at least one reduced value for the target exit speed (v²_{22"}).

7. Method according to one of claims 2 to 6,
**characterised in that**
- at least one wheel of the cut (100) is detected by means of a sensor facility which comprises at least one camera and
- the reduced friction between the at least one wheel of the cut (100) and the braking beam of the retarder (60) is expected on the basis of an identified impairment of the wheel, in particular in the form of an accumulation of dirt or ice on the wheel.

8. Method according to one of the preceding claims,
**characterised in that**
the reduced friction between the at least one wheel of the cut (100) and the braking beam of the retarder (60) is expected by the control facility (200, 220, 230) on the basis of a corresponding identification of the cut (100) in a wagon list.

9. Method according to claim 8,
**characterised in that**
the identification by the control facility (200, 220, 230) is detected by way of the detection of an input or operator action by an operator.

10. Method according to claim 8 or 9,
**characterised in that**
on the basis of the identification by the control facility (200, 220, 230), for the cut (100), a target speed profile (K'') is used which is reduced in relation to the speed of the cut (100).

11. Method according to one of the preceding claims, **characterised in that**
a following cut (110) which follows the cut (100) is delayed.

12. Control facility (200, 220, 230) for a shunting hump yard (10), wherein the control facility (200, 220, 230) is embodied, for a cut (100) in the form of a humped wagon or a humped group of wagons,
- to identify that, between at least one wheel of the cut (100) and a braking beam of a retarder (60), a friction is present or is to be expected which is reduced compared to a normal scenario,
- subsequently to determine at least one reduced value for a target exit speed (_{V}²_{12"}) from the retarder (60) and/or for at least one further retarder (70) located downstream to determine an increased braking force or at least one reduced value for a target exit speed (_{V}²_{22"}) from the further retarder (70), and
- to control the retarder (60) while taking into consideration the at least one reduced value for the target exit speed (v²_{12"}) from the retarder (60) and/or to control the at least one further retarder (70) while taking into consideration the increased braking force or the determined at least one reduced value for the target exit speed (_{V}² _{22"}) from the further retarder (70).

13. Control facility (200, 220, 230) according to claim 12, **characterised in that**
- the control facility (200, 220, 230) comprises a sensor facility, which is configured to detect at least one measurement value related to the cut, and
- the control facility (200, 220, 230) is configured to identify the presence of the reduced friction between the at least one wheel of the cut (100) and the braking beam of the retarder (60) while taking into consideration the at least one measurement value.

14. Control facility (200, 220, 230) according to claim 13, **characterised in that**
- the sensor facility is configured, during the braking of the cut (100) in the retarder (60), to detect at least one speed measurement value related to the cut (100), and
- the control facility (200, 220, 230) is configured to identify the presence of the reduced friction between the at least one wheel of the cut (100) and the braking beam of the retarder (60) while taking into consideration the at least one speed measurement value.

15. Control facility (200, 220, 230) according to one of claims 12 to 14,
**characterised in that**
the control facility (200, 220, 230) is configured to perform the method according to one of claims 4 to 11.

## Revendications

1. Procédé pour faire fonctionner une installation (10) de triage par gravité, dans lequel par un dispositif (200, 220, 230) de commande de l'installation (10) de triage pour un gravitaire (100) sous la forme d'une voiture en manœuvre à la gravité ou d'un groupe de voitures en manoeuvre à la gravité
- il est reconnu qu'on peut escompter entre au moins une roue du gravitaire (100) et une poutre-frein d'un frein (60) de voie un frottement réduit par rapport au cas normal,
- on en détermine au moins une valeur réduite d'une vitesse (V²_{12"}) de consigne de sortie du frein (60) de voie et/ou, pour au moins un autre frein (70) de voie en pente, une force de freinage augmentée ou au moins une valeur réduite d'une vitesse (V²_{22"}) de consigne de sortie de l'autre frein (70) de voie, et
- on commande le frein (60) de voie en tenant compte de la au moins une valeur réduite de la vitesse (_{V}²_{12"}) de consigne de sortie du frein (60) de voie et/ou on commande le au moins un autre frein (70) de voie en tenant compte de la force de freinage augmentée de la au moins une valeur réduite de la vitesse (_{V}²_{22"}) de consigne de sortie de l'autre frein (70) de voie.

2. Procédé suivant la revendication 1,
**caractérisé en ce que**
- au moyen d'un dispositif capteur on relève au moins une valeur de mesure se rapportant au gravitaire et
- on reconnaît en tenant compte de la au moins une valeur de mesure la présence du frottement réduit entre la moins une roue du gravitaire (100) et la poutre-frein du frein (60) de voie.

3. Procédé suivant la revendication 2,
dans lequel,
- au moyen du dispositif capteur on relève pendant le freinage du gravitaire dans le frein (60) au moins une valeur de mesure de la vitesse rapportée au gravitaire (100) et
- on reconnaît en tenant compte de la au moins une valeur de mesure de la vitesse la présence du frottement réduit entre la au moins une roue du gravitaire (100) et la poutre-frein (60) de voie.

4. Procédé suivant la revendication 3,
**caractérisé en ce que**
l'on relève la au moins un valeur de mesure de la vitesse au moyen d'un dispositif capteur comprenant au moins un appareil radar et/ou au moins un détecteur de roue.

5. Procédé suivant l'une quelconque des revendications précédentes, **caractérisé en ce que**
l'on reconnaît la présence du frottement réduit entre la au moins une roue du gravitaire (100) et la poutre-frein du frein (60) de voie dans la mesure où l'on ne constate pas, pour une force de frein appliquée par le frein (60) de voie, une décélération correspondante du gravitaire (100).

6. Procédé suivant l'une quelconque des revendications précédentes, **caractérisé en ce que**
- on reconnaît la présence du frottement réduit entre la au moins une roue du gravitaire (100) et la poutre-frein du frein (60) de voie dans le cadre du freinage du gravitaire (100) dans le frein 560) de voie,
- pour le au moins un autre frein (70) de voie en pente on détermine ensuite la force de freinage augmentée ou la au moins une valeur réduite de la vitesse (_{V}²_{22"}) de consigne de sortie du au moins un autre frein (70) de voie et
- on commande le au moins un autre frein (70) de voie en tenant compte de l'augmentation de la force de frein ou de la au moins une valeur réduite de la vitesse (_{V}²_{22"}) de consigne de sortie.

7. Procédé suivant l'une quelconque des revendications 2 à 6, **caractérisé en ce que**
- on détecte au moins une roue du gravitaire (100) au moyen d'un dispositif capteur comprenant au moins une caméra et
- on escompte le frottement réduit entre la au moins une roue du gravitaire (100) et la poutre-frein du frein (60) de voie sur la base d'une influence reconnue sur la roue, notamment sous la forme d'un encrassement ou d'un givrage de la roue.

8. Procédé suivant l'une quelconque des revendications précédentes, **caractérisé en ce que**
l'on escompte le frottement réduit entre la au moins une roue du gravitaire (100) et la poutre-frein du frein (60) de voie par le dispositif (200, 220, 230) de commande sur la base d'une caractérisation correspondante du gravitaire (100) dans une liste de voitures.

9. Procédé suivant la revendication 8,
**caractérisé en ce que**
l'on détecte la caractérisation par le dispositif (200, 220, 230) de commande par la détection d'une entrée ou d'une manipulation d'une personne de service.

10. Procédé suivant la revendication 8 ou 9,
**caractérisé en ce que**
sur la base de la caractérisation par le dispositif (200, 220, 230) de commande pour le gravitaire (100) on utile un profil (K'') de consigne de vitesse diminué par rapport à la vitesse du gravitaire (100).

11. Procédé suivant l'une quelconque des revendications précédentes,
**caractérisé en ce que**
l'on ralentit des gravitaires (110) suivant le gravitaire (100).

12. Dispositif (200, 220, 230) de commande d'une installation (10) de triage par gravité, dans lequel le dispositif (200, 220, 230) de commande est constitué, pour un gravitaire (100) sous la forme d'une voiture en gravité ou d'un groupe de voitures en gravité,
- reconnaître qu'on peut escompter un frottement réduit par rapport à un cas normal entre au moins une roue du gravitaire (100) et une poutre-frein d'un frein (60) de voie,
- déterminer ensuite au moins une valeur réduite d'une vitesse (V²_{12"}) de consigne de sortie du frein (60) de voie et/ou pour au moins un autre frein (70) de voie en pente une force de freinage augmentée ou au moins une valeur réduite d'une vitesse réduite (_{V}²_{22"}) de consigne de sortie de l'autre frein (70) de voie, et
- commander le frein (60) de voie en tenant compte de la au moins une valeur réduite de la vitesse (_{V}²_{12"}) de consigne de sortie du frein (60) de voie et/ou commander le au moins un autre frein (70) de voie en tenant compte de l'augmentation de la force de freinage ou de la au moins une valeur réduite déterminée de la vitesse (_{V}²_{22"}) de consigne de sortie de l'autre frein (70) de voie.

13. Dispositif (200, 220, 230) de commande suivant la revendication 12,
**caractérisé en ce que**
- le dispositif (200, 220, 230) de commande comprend un dispositif capteur qui est conçu pour relever au moins une valeur de mesure rapportée au gravitaire, et
- le dispositif (200, 220, 230) de commande est conçu pour reconnaître en tenant compte de la au moins une valeur de mesure la présence du frottement réduit entre la au moins une roue du gravitaire (100) et la poutre-frein du frein (60) de voie.

14. Dispositif (200, 220, 230) de commande suivant la revendication 13,
**caractérisé en ce que**
- le dispositif capteur est conçu pour détecter, pendant le freinage du gravitaire (100) dans le frein (60) de voie au moins une valeur de mesure de vitesse rapportée au gravitaire (100), et
- le dispositif (200, 220, 230) de commande est conçu pour reconnaître en tenant compte de la au moins une valeur de mesure de la vitesse la présence du frottement réduit entre la au moins une roue du gravitaire (100) et la poutre-frein du frein (60) de voie.

15. Dispositif (200, 220, 230) de commande suivant l'une quelconque des revendications 12 à 14,
**caractérisé en ce que**
les dispositifs (200, 220, 230) de commande est conçu pour effectuer le procédé suivant l'une des revendications 4 à 11.
